# EUROPÄISCHE PATENTSCHRIFT

(11) **EP 3 306 007 B1**
(45) Veröffentlichungstag und Bekanntmachung des Hinweises auf die Patenterteilung: **22.04.2020**
(21) Anmeldenummer: 16002129.1
(22) Anmeldetag: 04.10.2016
(51) Int. Cl.: E04F 13/08

(54) **MONTAGESYSTEM ZUR MONTAGE VON LÖSBAR ZU BEFESTIGENDEN ELEMENTEN AN EINER TRAGSTRUKTUR**
MOUNTING SYSTEM FOR MOUNTING ELEMENTS WHICH CAN BE REVERSIBLY FASTENED ON A SUPPORTING STRUCTURE
SYSTÈME DE MONTAGE D'ÉLÉMENTS À FIXER AMOVIBLES SUR UNE STRUCTURE PORTANTE

(43) Veröffentlichungstag der Anmeldung: 11.04.2018
(73) Patentinhaber: HALFEN GmbH, 40764 Langenfeld (DE)
(72) Erfinder: Albartus, Dirk, 44795 Bochum (DE); Haefke, Sascha, 51491 Overath (DE); Kirchner, Georg, 42719 Solingen (DE)
(74) Vertreter: Reinhardt, Annette

(56) Entgegenhaltungen:
- EP-A1- 2 309 072
- WO-A1-2008/049254
- DE-C1- 4 412 505
- DE-U1-202015 008 489
- FR-A1- 2 221 608
- FR-A1- 2 589 916

## Beschreibung

Die Erfindung betrifft ein Montagesystem zur Montage von lösbar zu befestigenden Elementen, insbesondere Flächenelementen, an einer Tragstruktur, insbesondere an einer Wand.

Aus der DE 20 2015 008 489 U1 geht ein Tragsystem zur Befestigung von Wandpaneelen an einer Wand eines Raumes hervor, bei dem die Wandpaneele in Öffnungen eines Profils eingehängt werden. Dadurch sind die Wandelemente leicht zu montieren und variabel austauschbar.

Aus der DE 73 11 473 U ist ein Montagesystem für Wandverkleidungen bekannt, bei dem Schienen mit Befestigungsöffhungen unmittelbar an der Wand fixiert werden. In den Befestigungsöffhungen werden die Wandpaneele eingehängt.

Um eine sichere Fixierung der Wandpaneele an den Profilen und ein einfaches Montieren und Demontieren zu gewährleisten, müssen die Öffnungen in horizontal benachbarten Montageschienen in definiertem Abstand zueinander angeordnet sein. Die Profile müssen exakt parallel zueinander verlaufen, und die Öffnungen benachbarter Profile müssen jeweils auf einer Höhe angeordnet sein, damit die eingehängten Wandpaneele nicht in Schräglage fixiert werden. Dadurch ist die Montage der Profile an einer Wand vergleichsweise aufwendig.

Die WO 2008/049254 A1 zeigt eine Montageschiene, die Einhängeöffhungen an ihrem Schienenrücken besitzt, in denen Verkleidungselemente über Befestigungselemente eingehängt werden können.

Die FR 2 589 916 A1 zeigt ein Befestigungssystem, bei dem in einer Befestigungsschiene Befestigungselemente angeordnet werden, an denen die Verkleidungselemente eingehängt werden.

Der Erfindung liegt die Aufgabe zugrunde, ein einfach zu montierendes Montagesystem zur Montage von lösbar zu befestigenden Elementen wie beispielsweise Flächenelementen an einer Tragstruktur wie beispielsweise einer Wand bereitzustellen.

Diese Aufgabe wird durch ein Montagesystem mit den Merkmalen des Anspruchs 1 gelöst.

Die Erfindung sieht vor, dass die Befestigungseinrichtung mindestens eine Justageeinrichtung besitzt, die eine Ausrichtung der Montageschiene gegenüber der Tragstruktur in Längsrichtung der Montageschiene und in einer senkrecht zur Längsrichtung der Montageschiene ausgerichteten seitlichen Richtung erlaubt. Die seitliche Richtung ist dabei vorteilhaft horizontal und parallel zur Tragstruktur ausgerichtet. Die Längsrichtung der Montageschiene ist vorteilhaft in vertikaler Richtung ausgerichtet. Die Justageeinrichtungen ermöglichen dadurch eine Justage in horizontaler und vertikaler Richtung parallel zur Wandfläche. Über die mindestens eine Justageeinrichtung ist auf einfache Weise eine Ausrichtung der Montageschiene möglich. Die Justage kann nach der Fixierung des Montagesystems an der Tragstruktur erfolgen, so dass eine einfache Montage gegeben ist. Dabei kann eine Justageeinrichtung vorgesehen sein, die eine Ausrichtung der Montageschiene in zwei Richtungen erlaubt, es kann jedoch auch vorgesehen sein, dass für jede Richtung, in der die Montageschiene gegenüber der Tragstruktur ausgerichtet werden soll, eine separate Justageeinrichtung vorgesehen ist. Es kann auch vorgesehen sein, dass Teile unterschiedlicher Justageeinrichtungen durch die gleichen Elemente gebildet werden. Beispielsweise kann ein Befestigungselement für das Fixieren und Lösen von zwei Befestigungseinrichtungen vorgesehen sein.

Die Einhängeöffnungen in den Montageöffnungen ermöglichen eine einfache und lösbare Fixierung von Elementen wie Verkleidungen oder dergleichen an Tragstrukturen, insbesondere an Innenwänden. Dadurch, dass die Einhängeöffnung an der Montageschiene und das Einhängeelement zur Fixierung an dem lösbar zu befestigenden Element vorgesehen ist, kann auf einfache Weise eine Anlage des zu befestigenden Elements an dem Schienenrücken der Montageschiene erreicht werden. Dadurch kann eine sehr geringe Tiefe des Montagesystems und dadurch ein vergleichsweise geringer Abstand des lösbar zu befestigenden Elements zu der Wand erreicht werden. Aufgrund des geringen Abstands zur Wand können hohe an dem zu befestigenden Element wirkende Kräfte über das Montagesystem in die Tragstruktur eingeleitet werden, und die am Montagesystem wirkenden Kräfte und Momente können vergleichsweise gering gehalten werden. Bei bündiger Anlage des zu befestigenden Elements an dem Schienenrücken der Montageschiene wird außerdem die Ausrichtung des zu befestigenden Elements gegenüber dem Montagesystem bei der Montage vereinfacht. Senkrecht auf das zu befestigende Element wirkende Kräfte können über die gesamte Länge der Montageschiene abgefangen werden, so dass sich eine hohe Stabilität ergibt.

Vorteilhaft umfasst die mindestens eine Justageeinrichtung eine in seitlicher Richtung verlaufende Längsöffnung, durch die ein in der Längsöffnung in mehreren Positionen befestigbares Befestigungselement ragt. Die Längsöffnung ist eine Öffnung, deren Längsrichtung in seitlicher Richtung ausgerichtet ist. Die Längsöffnung kann beispielsweise ein Langloch oder ein zu mindestens einer Seite offener Schlitz sein.

Zur Justage der Position der Montageschiene in Längsrichtung der Montageschiene ist vorteilhaft vorgesehen, dass die mindestens eine Justageeinrichtung ein durch den Längsschlitz der Montageschiene ragendes Befestigungselement besitzt, das in mehreren Positionen an der Montageschiene fixierbar ist. Das Befestigungselement kann beispielsweise eine Schraube sein, die in einen in der Montageschiene angeordneten Nutenstein eingeschraubt ist. Alternativ kann in der Montageschiene eine Hammerkopfschraube oder dergleichen vorgesehen sein, die durch den Längsschlitz ragt und in eine an der Außenseite der Montageschiene angeordnete Befestigungsmutter eingeschraubt ist. Auch andere bekannte Befestigungselemente zur Fixierung einer Montageschiene können vorgesehen sein.

Bevorzugt erlaubt die mindestens eine Justageeinrichtung auch eine Ausrichtung der Montageschiene in einer Tiefenrichtung. Die Tiefenrichtung ist senkrecht zur Hochrichtung und senkrecht zur seitlichen Richtung ausgerichtet. Die Tiefenrichtung erstreckt sich vorteilhaft senkrecht in die Tragstruktur, bevorzugt in die Wand. In besonders vorteilhafter Gestaltung ist die Justageeinrichtung zur Justage in Tiefenrichtung getrennt von der mindestens einen Justageeinrichtung zur Ausrichtung der Montageschiene in Hochrichtung und/oder in seitlicher Richtung ausgebildet. Auch eine Kombination der Justageeinrichtungen in beliebiger Weise kann jedoch vorteilhaft sein. Bevorzugt weist die mindestens eine Justageeinrichtung eine in Tiefenrichtung verlaufende Längsöffnung auf, durch die ein in der Längsöffnung in mehreren Positionen festlegbares Befestigungselement ragt. Die in Tiefenrichtung verlaufende Längsöffnung kann bevorzugt ein Langloch oder ein zu mindestens einer Seite offener Schlitz sein.

Eine einfache Einhängung ergibt sich, wenn das Einhängeelement einen Einhängekopf besitzt, der bei in der Einhängeöffnung eingehängtem Einhängeelement im Schieneninneren der Montageschiene angeordnet ist. Der Schienenrücken der Montageschiene hintergreift den Einhängekopf vorteilhaft und fixiert dadurch den Einhängekopf sowohl in seitlicher Richtung als auch in Tiefenrichtung. In Hochrichtung wird bevorzugt eine Fixierung des Einhängekopfes nach unten erreicht, da der Einhängekopf an einer unteren Seite der Einhängeöffnung aufliegt. Vorteilhaft kann der Einhängekopf durch Bewegen des lösbar zu befestigenden Elements gegenüber der Tragstruktur nach oben wieder ausgehängt werden.

Eine einfache Gestaltung ergibt sich, wenn die Einhängeöffnung einen Einhängebereich besitzt, dessen in seitlicher Richtung gemessene Breite größer als die in gleicher Richtung gemessene Breite eines Einhängekopfes ist und wenn die Einhängeöffnung einen Haltebereich besitzt, dessen in seitlicher Richtung gemessene Breite kleiner als die Breite des Einhängekopfes ist. Über den Einhängebereich kann der Einhängekopf in das Schieneninnere eingeführt und dann in der Einhängeöffnung in den Haltebereich verschoben werden. Im Haltebereich ist der Einhängekopf dann vom Schienenrücken hintergriffen. Die Einhängeöffnung kann bevorzugt etwa schlüssellochförmig ausgebildet sein.

Um eine geringe Tiefe des Montagesystems und dadurch einen geringen Abstand eines lösbar zur befestigenden Elements zu der Tragstruktur zu erreichen, ist vorteilhaft vorgesehen, dass die in Tiefenrichtung gemessene Tiefe der Montageschiene weniger als 180%, insbesondere weniger als 150%, bevorzugt weniger als 120% der Höhe des Einhängekopfes des Einhängeelements beträgt. Bevorzugt überlappen sich der Einhängekopf und ein im Schieneninneren angeordnetes Befestigungselement, wie beispielsweise ein Nutenstein oder der Hammerkopf einer Hammerkopfschraube, in Hochrichtung mindestens teilweise. Der mindestens eine Einhängekopf und das mindestens eine Befestigungselement sind dabei in Hochrichtung vorteilhaft beabstandet zueinander angeordnet. Dies kann auf einfache Weise dadurch erreicht werden, dass die Befestigungseinrichtung in Hochrichtung zwischen benachbarten Einhängeöffnungen angeordnet wird. In besonders bevorzugter Gestaltung ragt der Einhängekopf bis in den Bereich des Längsschlitzes der Montageschiene. Dadurch kann eine minimale Tiefe der Montageschiene erreicht werden.

Um die Fixierung eines lösbar zur befestigenden Elements an mehreren Befestigungspunkten und/oder die Befestigung mehrerer lösbar zu befestigender Elemente an einer Montageschiene zu ermöglichen, ist vorgesehen, dass die Montageschiene in ihrem Schienenrücken mehrere Einhängeöffnungen aufweist. In bevorzugter Gestaltung ist eine Vielzahl von Einhängeöffnungen in gleichem Abstand zueinander angeordnet. Die Einhängeöffnungen geben damit ein Rastermaß für den minimalen Abstand von übereinander angeordneten Einhängeelementen vor.

Vorteilhaft besitzt das Montagesystem mindestens einen vertikal an der Tragstruktur zu befestigenden, parallel zur Längsrichtung der Montageschiene ausgerichteten Träger. An dem Träger sind bevorzugt mehrere Befestigungseinrichtungen in vertikalem Abstand zueinander angeordnet. Dadurch wird eine gute Fixierung der Montageschiene über ihre gesamte Länge erreicht. Um auch den seitlichen Abstand benachbarter Montageschienen zueinander auf einfache Weise einstellen zu können, ist vorteilhaft vorgesehen, dass an dem Träger zwei Befestigungseinrichtungen angeordnet sind, an denen jeweils eine Montageschiene gehalten ist. Die beiden Montageschienen dienen insbesondere zur Befestigung benachbarter lösbar zu befestigender Elemente. Durch Justage des horizontalen Abstands der beiden Montageschienen zueinander kann der Abstand zwischen den benachbart zueinander anzuordnenden lösbar zu befestigenden Elementen justiert werden. Dadurch ist es möglich, die lösbar zu befestigenden Elemente mit konstantem, minimalem Abstand zueinander anzuordnen.

Eine einfache Gestaltung ergibt sich, wenn die Befestigungseinrichtung mindestens einen Befestigungswinkel umfasst, der mindestens eine Längsöffnung einer Justageeinrichtung besitzt. Über einen Befestigungswinkel kann auf einfache Weise eine Justage in mindestens einer Richtung, in bevorzugter Gestaltung in zwei Richtungen erfolgen. In bevorzugter Gestaltung besitzt der Befestigungswinkel zwei Längsöffhungen, die senkrecht zueinander ausgerichtet sind und dadurch eine Justage in zwei Richtungen erlauben. Bevorzugt ist in jedem Winkelabschnitt eine Längsöffnung vorgesehen, und die beiden Winkelabschnitte schließen einen Winkel von etwa 90° ein, so dass eine Justage in zwei senkrecht zueinander ausgerichteten Richtungen ermöglicht wird. Es kann jedoch auch vorgesehen sein, dass zwei Befestigungswinkel mit jeweils mindestens einer Längsöffhung vorgesehen sind, wobei die Längsöffhungen der beiden Befestigungswinkel senkrecht zueinander ausgerichtet sind.

Die Befestigungseinrichtung umfasst mindestens eine Befestigungsschiene. Die Befestigungsschiene besitzt einen Schienenrücken und einen Längsschlitz. Die Befestigungsschiene ist in seitlicher Richtung zwischen benachbarten Montageschienen angeordnet. Die Befestigungsschiene ist dabei vorteilhaft so ausgerichtet, dass der Längsschlitz von der Tragstruktur weg ins Rauminnere ragt. An den Längsschlitz können weitere lösbar zu befestigende Elemente über Befestigungselemente wie beispielsweise ein in einen Nutenstein eingeschraubter Gewindebolzen oder eine Hammerkopfschraube, die über eine an der Außenseite der Befestigungsschiene angeordnete Mutter gehalten werden, fixiert werden. Die Befestigungsschiene kann beispielsweise zur Fixierung von Inneneinrichtungsgegenständen wie Tischen, Wänden, Tafeln oder dergleichen genutzt werden. Auch vielfältige andere Einsatzmöglichkeiten sind möglich.

Die dem Schienenrücken der Befestigungsschiene abgewandte Vorderseite der Befestigungsschiene weist gegenüber dem Schienenrücken der Montageschiene einen Versatz in Tiefenrichtung auf. Dabei ist die Vorderseite der Befestigungsschiene bevorzugt weiter von der Tragstruktur entfernt angeordnet als der Schienenrücken der Montageschiene. Dadurch ragt die Befestigungsschiene zwischen an benachbarten Montageschienen angeordnete, lösbar zu befestigende Elemente. Die Vorderseite der Befestigungsschiene ist dabei bevorzugt gegenüber der Vorderseite der zu befestigenden Elemente in Richtung auf den Schienenrücken der Befestigungsschiene zurückversetzt, so dass die Befestigungsschiene nicht aus der Wand hervorsteht. Auch eine bündige Anordnung mit lösbar an der Wand zu befestigenden Elementen kann vorteilhaft sein.

Ein einfacher Aufbau ergibt sich, wenn das Montagesystem mindestens einen vertikal an der Tragstruktur zu befestigenden, parallel zur Längsrichtung der Montageschiene ausgerichteten Träger umfasst und die Befestigungsschiene an dem Träger festgelegt ist. Dadurch kann auf einfache Weise eine sichere Fixierung gegenüber der Tragstruktur erreicht werden. Der Träger ermöglicht eine sichere Fixierung und kann gleichzeitig Festigkeitsunterschiede, die in einzelnen Bereichen einer Tragstruktur wie beispielsweise einer Wand gegeben sein können, ausgleichen. Der Träger kann an geeigneten Befestigungspunkten der Tragstruktur festgelegt werden, so dass beispielsweise in der Wand verlegte Leitungen, Rohre oder dergleichen bei der Wahl der Befestigungspunkte berücksichtigt werden können. Durch die Fixierung der Befestigungseinrichtungen an dem Träger kann dennoch ein gewünschter Abstand der Befestigungseinrichtungen zueinander in horizontaler und in vertikaler Richtung auf einfache Weise eingehalten werden. Die Befestigungsschiene ist vorteilhaft an dem Träger festgelegt. Mit der Fixierung des Trägers gegenüber der Tragstruktur wird dadurch gleichzeitig die Befestigungsschiene an der Tragstruktur fixiert. In besonders vorteilhafter Gestaltung ist die Befestigungsschiene über eine Justageeinrichtung an dem Träger festgelegt, die eine Justage der Position der Befestigungsschiene gegenüber dem Träger in mindestens einer Richtung erlaubt.

Ausführungsbeispiele der Erfindung werden im Folgenden anhand der Zeichnung erläutert. Es zeigen:
- Fig. 1: eine schematische perspektivische Darstellung von Montageschienen und eines an den Montageschienen lösbar zu fixierenden Elements,
- Fig. 1a: eine ausschnittsweise vergrößerte Darstellung einer Montageschiene,
- Fig. 2: einen Schnitt entlang der Linie II-II,
- Fig. 3: einen Schnitt in horizontaler Richtung durch ein Montagesystem,
- Fig. 4: eine perspektivische Darstellung der Anordnung eines Befestigungswinkels an einer Montageschiene,
- Fig. 5 bis Fig. 11: exemplarische perspektivische Darstellungen der unterschiedlichen Justiermöglichkeiten des Montagesystems,
- Fig. 12: eine schematische Schnittdarstellung durch ein Ausführungsbeispiel eines Montagesystems mit einer Befestigungseinrichtung an einer Tragstruktur mit lösbar zu befestigenden Elementen,
- Fig. 13 bis Fig. 15: perspektivische Darstellungen von Ausführungsbeispielen von Befestigungseinrichtungen,
- Fig. 16 und Fig. 17: schematische Schnittdarstellungen durch Ausführungsbeispiele von Montagesystemen mit daran gehaltenen lösbar zu befestigenden Elementen an einer Tragstruktur.

Fig. 1 zeigt schematisch die Fixierung eines lösbar zur befestigenden Elements 3 an zwei Montageschienen 4. Das lösbar zu befestigende Element 3 ist im Ausführungsbeispiel ein Flächenelement und kann beispielsweise eine Wandverkleidung oder dergleichen sein. Das Element 3 ist insbesondere ein Funktionselement, das dazu dient, einen Raum einer vorgesehenen Nutzung zugänglich zu machen. So können am lösbar zu befestigenden Element 3 beispielsweise Klettergriffe befestigt sein, wenn die Wand als Kletterwand zum Einsatz kommen soll.

Die Montageschienen 4 besitzen einen dem lösbar zu befestigenden Element 3 zugewandten Schienenrücken 5, an dem eine Vielzahl von Einhängeöffnungen 11 angeordnet ist. An jeder Längsseite des Schienenrückens 5 schließt eine Schienenseite 6 an. An der dem Schienenrücken 5 abgewandten Seite der Schienenseiten 6 verlaufen Schienenlippen 7, die aufeinander zu ragen und die zwischen sich einen Längsschlitz 8 begrenzen. Die Schienenlippen 7, die Schienenseiten 6 sowie der Schienenrücken 5 begrenzen einen Schieneninnenraum 9. Die Montageschienen 4 besitzen eine Längsrichtung 19, die sich in Richtung des Längsschlitzes 8 erstreckt.

Wie Fig. 1 zeigt, sind die Einhängeöffnungen 11 in gleichmäßigem Abstand e zueinander angeordnet. Die in Längsrichtung 19 gemessene Höhe der Einhängeöffnungen 11 und der Abstand e definieren ein Rastermaß, das den minimalen Abstand zwischen benachbarten Einhängeelementen 12 angibt. Im Ausführungsbeispiel entspricht der Abstand e etwa der in gleicher Richtung gemessenen Höhe der Einhängeöffnungen 11. An dem lösbar zu befestigenden Element 3 sind Einhängeelemente 12 fixiert, die in Richtung auf den Schienenrücken 5 ragen. Im Ausführungsbeispiel sind vier Einhängeelemente jeweils in geringem Abstand zu einer Ecke des lösbar zu befestigenden Elements 3 vorgesehen. Die Einhängeöffnungen 11 bilden mit den Einhängeelementen 12 ein Einhängesystem 10.

Fig. 1a zeigt die Gestaltung der Einhängeöffnungen 11 im Einzelnen. Die Einhängeöffnungen 11 sind etwa schlüssellochförmig ausgebildet. Jede Einhängeöffnung 11 besitzt einen Einhängebereich 56 sowie einen daran anschließenden Haltebereich 57. Der Einhängebereich besitzt eine Breite b, die deutlich größer als die Breite c des Haltebereichs 57 ist. Die Breite b und die Breite c sind in einer seitlichen Richtung x (Fig. 1) gemessen. Die Montageschienen 4 sind vorteilhaft so an einer Tragstruktur befestigt, dass ihre Längsrichtung 19 parallel zur Hochrichtung y ausgerichtet ist. Die Hochrichtung y verläuft in vertikaler Richtung. Die Hochrichtung y und die seitliche Richtung x spannen eine Ebene auf, die parallel zur Ebene des lösbar zu befestigenden Elements 3 und parallel zur Ebene einer Tragstruktur, beispielsweise einer Wand, an der das lösbar zu befestigende Element 3 festgelegt wird, verläuft. Die seitliche Richtung x und die Hochrichtung y spannen mit einer Tiefenrichtung z ein kartesisches Koordinatensystem auf. Die Tiefenrichtung z ist senkrecht zur Fläche des lösbar zu befestigenden Elements 3 ausgerichtet und ist bevorzugt senkrecht in die Tragstruktur, beispielsweise eine Wand, hineingerichtet. Die Breiten b und c der Einhängeöffnung 11 sind in seitlicher Richtung x gemessen.

Wie Fig. 2 zeigt, ist das Einhängeelement 12 an dem lösbar zu befestigenden Element 3 fixiert. Im Ausführungsbeispiel besitzt das Einhängeelement 12 einen Einhängekopf 13 sowie einen Befestigungsabschnitt 14. Der Einhängekopf 13 ragt aus der Ebene des lösbar zu befestigenden Elements 3 hinaus und dient zur Einhängung in einer Einhängeöffnung 11. Dabei wird der Einhängekopf 13 durch den Einhängebereich 56 ins Schieneninnere 9 eingesteckt und in den Haltebereich 57 verschoben. Dort hintergreift der Schienenrücken 5 den Einhängekopf 13 in bekannter Weise und sichert diesen dadurch.

Wie Fig. 2 auch zeigt, ist der Befestigungsabschnitt 14 stiftförmig ausgebildet und ragt in das lösbar zu befestigende Element 3. Bevorzugt besitzt der Befestigungsabschnitt 14 ein Außengewinde und ist in das lösbar zu befestigende Element 3 eingeschraubt. Auch eine andere Fixierung, beispielsweise über eine Klebverbindung oder dergleichen, kann jedoch vorteilhaft sein.

Wie Fig. 3 zeigt, besitzt der Einhängekopf 13 eine in seitlicher Richtung x gemessene Breite d. Die Breite d ist kleiner als die Breite b des Einhängebereichs 56, jedoch größer als die Breite c des Haltebereichs 57 der Einhängeöffnung 11. Dadurch kann der Einhängekopf 13 durch den Einhängebereich 56 gesteckt werden und hintergreift den Schienenrücken 5 im Haltebereich 57.

Fig. 3 zeigt ein Montagesystem 1 zur Fixierung von lösbar zu befestigenden Elementen 3 an einer Tragstruktur 2, insbesondere einer Wand eines Raumes. Das Montagesystem 1 umfasst Montageschienen 4, die gegenüber der Tragstruktur 2 fixiert werden und in die lösbar zu befestigende Elemente 3 mit ihren Einhängeelementen 12 eingehängt werden können. Um einen geringen Abstand zwischen benachbart zueinander angeordneten lösbar zu befestigenden Elementen sowie eine ebene, gerade Anordnung der lösbar zu befestigenden Elemente 3 zu erreichen, ist vorgesehen, dass die Montageschienen 4 über eine Befestigungseinrichtung 20 an der Tragstruktur 2 festgelegt sind. Die Befestigungseinrichtung 20 umfasst im Ausführungsbeispiel drei Justageeinrichtungen 32, 33 und 34, die eine Justage in allen drei Raumrichtungen und um alle drei Raumachsen ermöglichen. Die Justageeinrichtung 32 ermöglicht eine Justage der Montageschiene 4 gegenüber der Tragstruktur 2 in Hochrichtung y. Dadurch kann die Position der Einhängeöffnungen 11 justiert werden. Die Justageeinrichtung 33 ermöglicht eine Justage der Position der Montageschienen 4 in seitlicher Richtung x, also in horizontaler Richtung parallel zur Tragstruktur 2. Die Justageeinrichtung 34 ermöglicht eine Justage in Tiefenrichtung z, also senkrecht zur Ebene der Tragstruktur 2. Über die Justageeinrichtung 34 wird damit der Abstand der Montageschiene 4 zur Tragstruktur 2 eingestellt.

Im Ausführungsbeispiel sind die Justageeinrichtungen 32 und 33 über ein gemeinsames Befestigungselement 21 zu lösen und zu fixieren. Im Ausführungsbeispiel ist das Befestigungselement 21 eine Schraube, die in einen Nutenstein 23 eingeschraubt ist. Der Nutenstein 23 ist im Schieneninnenraum 9 der Montageschiene 4 angeordnet und stützt sich in der Montageschiene 4 an Stirnseiten 18 (Fig. 4) der Schienenlippen 7 ab. Bevorzugt ist zwischen den Schienenlippen 7 und dem Nutenstein 23 eine Verzahnung vorgesehen. Die Verzahnung kann an den Stirnseiten 18 der Schienenlippen 7 oder am Nutenstein 23 vorgesehen sein. Dadurch lassen sich von der Montageschiene 4 in den Nutenstein 23 vergleichsweise große Kräfte einleiten. Das Befestigungselement 21 fixiert einen Befestigungswinkel 24 an der Montageschiene 4. Hierzu ragt das Befestigungselement 21 durch eine Längsöffnung 25 des Befestigungswinkels 24. Die Längsöffnung 25 ist als Langloch ausgebildet und ist in seitlicher Richtung x ausgerichtet. Zwischen dem Kopf des Befestigungselements 21 und dem Befestigungswinkel 24 ist in bekannter Weise eine Unterlegscheibe 22 angeordnet. Das Befestigungselement 21 ist durch den in Hochrichtung y ausgerichteten Längsschlitz 8 geführt. Durch Änderung der Position des Befestigungselements 21 im Längsschlitz 8 kann die Montageschiene 4 in Hochrichtung y justiert werden. Dadurch ist die Justageeinrichtung 32 gebildet. Durch Veränderung der Position des Befestigungselements 21 innerhalb der Längsöffnung 25 ist eine Justage in seitlicher Richtung x möglich. Dadurch ist die Justageeinrichtung 33 gebildet.

Der Befestigungswinkel 24 besitzt einen ersten Abschnitt, der in seitlicher Richtung ausgerichtet ist und der die erste Längsöffnung 25 besitzt. Der Befestigungswinkel 24 besitzt einen zweiten, im Ausführungsbeispiel senkrecht hierzu ausgerichteten Abschnitt, der sich in Tiefenrichtung z erstreckt. Durch diesen zweiten Abschnitt ragt ein zweites Befestigungselement 26, im Ausführungsbeispiel eine Schraube. Das zweite Befestigungselement 26 befestigt den Befestigungswinkel 24 an einer Seitenplatte 31, die an einem Träger 16 fixiert ist. Der Träger 16 ist an der Tragstruktur 2 fixiert. Im Ausführungsbeispiel ist der Träger 16 als Doppel-T-Träger ausgebildet, und die Seitenplatten 31 sind an den offenen Längsseiten des Trägers 16 fixiert. Bevorzugt sind mehrere Seitenplatten 31 in horizontalem Abstand zueinander jeweils an den Längsabschnitten des Trägers 16 festgelegt, an denen Befestigungseinrichtungen 20 anzuordnen sind.

Die Seitenplatten 31 besitzen jeweils eine Längsöffnung 30, im Ausführungsbeispiel ein Langloch. Die Längsöffnung 30 ist Teil einer Justageeinrichtung 34. Die Längsöffnung 30 erstreckt sich in Tiefenrichtung z. Im Ausführungsbeispiel ist das Befestigungselement 26 von der dem Träger 16 zugewandten Innenseite der Seitenplatte 31 durch die Seitenplatte 31 und den Befestigungswinkel 24 hindurchgesteckt. Zwischen dem Kopf des Befestigungselements 26 und der Seitenplatte 31 ist eine Unterlegscheibe 27 angeordnet. An der gegenüberliegenden Seite sind am Befestigungswinkel 24 eine Unterlegscheibe 29 und eine auf das zweite Befestigungselement 26 aufgeschraubte Befestigungsmutter 28 angeordnet. Es kann auch vorgesehen sein, dass die Längsöffnung 30 im Befestigungswinkel 24 vorgesehen ist und die Seitenplatte 31 lediglich eine Durchgangsbohrung für das Befestigungselement 26 aufweist.

Wie die Fig. 3 zeigt, überlappen sich die Einhängeelemente 12 und die Befestigungselemente 21 sowie die Nutensteine 23 in Tiefenrichtung z in dem in Fig. 3 gezeigten Ausführungsbeispiel nicht. Die Einhängeelemente 12 sind in größerem Abstand zur Tragstruktur 2 angeordnet als die Nutensteine 23. Die Montageschienen 4 besitzen eine in Tiefenrichtung z gemessene Tiefe t, die größer als die Summe der in Tiefenrichtung gemessenen Höhe h des Einhängekopfes 13 und der in gleicher Richtung gemessenen Dicke g des Nutensteins 23 ist. Wie Fig. 3 auch zeigt, besitzen die Befestigungsabschnitte 14 der Befestigungselemente 12 ein Außengewinde 17, mit dem sie in die lösbar zu befestigenden Elemente 3, vorzugsweise Holzplatten, eingeschraubt sind.

Fig. 3 zeigt ein Montagesystem 1 mit zwei Befestigungseinrichtungen 20, die spiegelsymmetrisch zu einer Symmetrieebene 45 angeordnet und ausgebildet sind. Der besseren Übersicht halber sind die Bezugszeichen überwiegend nur auf einer Seite der Symmetrieebene 45 eingezeichnet. Die jeweils auf der anderen Seite der Symmetrieebene 45 angeordnete Befestigungseinrichtung 20 ist entsprechend ausgebildet. Dies gilt auch für die nachfolgend beschriebenen weiteren Befestigungseinrichtungen.

Wie Fig. 4 schematisch zeigt, kann die Längsöffnung 30 auch im Befestigungswinkel 24 vorgesehen sein. Durch Veränderung der Position des Befestigungswinkels 24 in Hochrichtung y gegenüber der Montageschiene 4 wird die Position der Montageschiene 4 und damit der Einhängeöffnungen 11 in Hochrichtung y justiert. Durch Verschieben der Position des Befestigungselements 21 (Fig. 3) in der Längsöffnung 25 ist eine Justage in seitlicher Richtung x möglich. Durch Änderung der Position des Befestigungselementes 26 (Fig. 3) in der Längsöffnung 30 wird eine Justage in Tiefenrichtung z ermöglicht.

Die Fig. 5 bis 11 zeigen schematisch die unterschiedlichen Möglichkeiten der Justage bei einer exemplarischen Verstellung des lösbar zu befestigenden Elements 3 in eine mit gestrichelter Linie gezeigte Position 3'. Wie Fig. 5 zeigt, ist für eine Justage in seitlicher Richtung x vorgesehen, die Position des Befestigungselements (Fig. 3) in den Längsöffnungen 25 in Richtung des Pfeils 35' zu ändern. Der Pfeil 35' verläuft dabei parallel zur seitlichen Richtung x, weist jedoch in die entgegengesetzte Richtung.

Wie Fig. 6 zeigt, ist für eine Justage in Hochrichtung y vorgesehen, die Befestigungswinkel 24 gegenüber der Montageschiene 4 in Richtung der Pfeile 36 zu verschieben. Die Pfeile 36 verlaufen in Hochrichtung y und weisen in die gleiche Richtung wie die Hochrichtung y. Dabei werden die Befestigungselemente 21 in den Längsschlitzen 8 verschoben.

Fig. 7 zeigt eine Justage in Tiefenrichtung z. Zur Verstellung des lösbar zu befestigenden Elements 3 in die Position 3', also in den Raum hinein, werden die Befestigungswinkel 24 durch Verstellung der Position der Befestigungselemente 26 (Fig. 3) in den Längsöffnungen 30 in Richtung der Pfeile 37' in den Raum hinein verschoben. Die Pfeile 37' sind parallel zur Tiefenrichtung z ausgerichtet, weisen jedoch in die Gegenrichtung.

Fig. 8 zeigt schematisch das Kippen des lösbar zu befestigenden Elements 3 um die Tiefenrichtung z, wie durch den Pfeil 38 angedeutet ist. Hierzu werden die Befestigungswinkel 24 in Richtung der Pfeile 35 und 35' gegenüber den Montageschienen 4 bewegt, wobei die Befestigungselemente 21 (Fig. 3) sich in den Langlöchern 25 bewegen. Gleichzeitig werden die Befestigungselemente 21 in Richtung der Pfeile 36 und 36' in den Längsschlitzen 8 bewegt.

Fig. 9 zeigt schematisch eine Kippbewegung um die seitliche Richtung x, wie durch den Pfeil 39 angedeutet ist. Hierzu werden die beiden oberen Befestigungswinkel 24 in Richtung der Pfeile 37' bewegt und die beiden unteren Befestigungswinkel 24 in Richtung der Pfeile 37 auf die Tragstruktur 2 (Fig. 3) zu bewegt. Die Bewegung der Befestigungswinkel 24 wird durch die Längsöffnungen 30 ermöglicht.

Fig. 10 zeigt eine Kippbewegung um die Hochrichtung y, wie durch den Pfeil 100 angedeutet ist. Hierzu werden die Befestigungswinkel 24 einer Seite in Richtung der Pfeile 37 und die Befestigungswinkel 24 der anderen Seite in Gegenrichtung entlang der Pfeile 37' bewegt. Auch diese Bewegung wird durch die Längsöffnungen 30 ermöglicht.

Fig. 11 zeigt schematisch eine Kippbewegung um alle drei Richtungen x, y, z, wie durch die Pfeile 38, 39 und 100 angedeutet ist. Für die Justage in allen drei Raumrichtungen x, y, z sind Bewegungen in Richtung der Pfeile 35, 35', 36, 36' und 37, 37' möglich. Dadurch kann eine Ausrichtung in allen drei Raumrichtungen und um alle drei Raumachsen erfolgen.

Fig. 12 zeigt ein Montagesystem 1, das zwei Befestigungseinrichtungen 40 umfasst. Das Montagesystem 1 umfasst zwei Befestigungswinkel 24, die an einem gemeinsamen Träger 41 festgelegt sind. Über jede Befestigungseinrichtung 40 ist eine Montageschienen 4' an der Tragstruktur 2 fixiert. Der Träger 41 umfasst eine an der Tragstruktur 2 festgelegte Befestigungsplatte 43, die an der einen U-Schiene 42 fixiert, im Ausführungsbeispiel angeschweißt ist. Die U-Schiene 42 erstreckt sich in Hochrichtung y, wobei die offene Seite des Us zur Befestigungsplatte 43 weist, so dass sich ein geschlossener Querschnitt ergibt. Im Ausführungsbeispiel sind Verstärkungsbleche 64 vorgesehen, die sich zwischen der Befestigungsplatte 43 und der U-Schiene 42 erstrecken. Die Befestigungsplatte 43 ist über schematisch eingezeichnete Befestigungen 44 an der Tragstruktur 2 festgelegt. Die Befestigungen 44 können beispielsweise Befestigungsschrauben sein, die in die Tragstruktur 2 eingeschraubt sind.

An der U-Schiene 42 sind an den in Hochrichtung y und in Tiefenrichtung z verlaufenden, einander gegenüber liegenden Seiten Befestigungswinkel 24 fixiert. Zur Fixierung beider Befestigungswinkel 24 ist ein gemeinsames Befestigungselement 46, nämlich eine Befestigungsschraube vorgesehen, die in einer Befestigungsmutter 48 eingeschraubt ist. Am Kopf des Befestigungselements 46 und an der Befestigungsmutter 48 sind jeweils Unterlegscheiben 47 und 49 vorgesehen. Zur Justage der Montageschiene 4' in Tiefenrichtung z besitzen die Befestigungswinkel 24 eine Längsöffnung 30, im Ausführungsbeispiel ein Langloch, das in Tiefenrichtung z ausgerichtet ist. Durch Verändern der Position der Befestigungswinkel 24 durch Verschieben des Befestigungselementes 26 in der Längsöffnung 30 können die Montageschienen 4' in Tiefenrichtung z justiert werden. Dadurch ist eine Justageeinrichtung 34 gebildet.

Die Befestigungswinkel 24 ragen auf gegenüberliegende Seiten seitlich nach außen. Dabei sind die Befestigungswinkel 24 in ihrem die Längsöffnung 25 tragenden Abschnitt abgewinkelt ausgebildet. Dadurch sind die Befestigungselemente 21 und die Montageschienen 4' gegenüber einem rechtwinkligen Verlauf der beiden Abschnitte des Befestigungswinkels 24 in Richtung auf die Tragstruktur 2 versetzt angeordnet. Die Befestigungseinrichtung 40 besitzt an jedem Befestigungswinkel 24 ein Befestigungselement 21, das durch die Längsöffnung 25 des Befestigungswinkels 24 ragt und in einen im Schieneninneren 9 angeordneten Nutenstein 23 eingeschraubt ist. Dadurch wird eine Justage in Hochrichtung y und in seitlicher Richtung x ermöglicht. Die Längsöffnung 25 ist dabei Teil einer Justageeinrichtung 33, und der Längsschlitz 8 der Montageschiene 4' ist Teil der Justageeinrichtung 32.

Wie Fig. 12 zeigt, besitzen die Montageschienen 4' gegenüber der Montageschiene 4 (Fig. 3) eine deutlich verringerte Tiefe t'. Die Tiefe t' ist nur geringfügig größer als die Höhe h des Einhängekopfes 13. Vorteilhaft beträgt die Tiefe t' weniger als 180%, insbesondere weniger als 150%, bevorzugt weniger als 120% der Höhe h des Einhängekopfes 13. Wie Fig. 12 zeigt, ragt der Einhängekopf 13 im Ausführungsbeispiel bis in den Längsschlitz 8 der Montageschiene 4'. Der Einhängekopf 13 und der Nutenstein 23 überlappen sich in Hochrichtung y, wie Fig. 12 schematisch zeigt. Die weiteren Bezugszeichen kennzeichnen Elemente, die den bereits zu den vorangegangenen Figuren beschriebenen Elementen entsprechen. In allen Figuren kennzeichnen gleiche Bezugszeichen einander entsprechende Elemente.

Wie Fig. 12 auch zeigt, besitzt das Montagesystem 1 eine Befestigungsschiene 50. Die Befestigungsschiene 50 ist am Träger 41 fixiert. Im Ausführungsbeispiel ist die Befestigungsschiene 50 am Rücken der U-Schiene 42 festgeschweißt. Die Befestigungsschiene 50 besitzt einen Schienenrücken 51, der der U-Schiene 42 zugewandt liegt, sowie zwei im Ausführungsbeispiel parallel zueinander verlaufende Schienenseiten 52. An die Schienenseiten 52 schließen Schienenlippen 53 an, die einen Längsschlitz 54 begrenzen. An den dem Schienenrücken 51 zugewandten Innenseiten der Schienenlippen 53 ist jeweils eine Verzahnung 55 vorgesehen. In der Befestigungsschiene 50 kann in üblicher Weise ein Befestigungselement fixiert werden, das zur sicheren Fixierung in die Verzahnung 55 der Schienenlippen 53 eingreift. Die Schienenlippen 53 besitzen eine dem Schienenrücken 51 abgewandte Vorderseite 58. Im Ausführungsbeispiel besitzt die Vorderseite 58 zu einer den Raum begrenzenden Vorderseite 15 des lösbar zu befestigenden Elements 3 einen Versatz a. Der Versatz a ist in Tiefenrichtung z gemessen. Gegenüber den Schienenrücken 5 der Montageschienen 4' besitzt die Vorderseite 58 der Befestigungsschiene 50 einen in Tiefenrichtung z gemessenen Versatz f. Im Ausführungsbeispiel ist der Versatz a näherungsweise so groß wie der Versatz f. Die Vorderseite 58 der Befestigungsschiene 50 ist dabei weiter entfernt von der Tragstruktur 2 angeordnet als der Schienenrücken 5 der Montageschiene 4'. Die Vorderseite 58 der Befestigungsschiene 50 ist gegenüber den Schienenrücken 50 der Montageschienen 4' in den Raum hinein versetzt. Dadurch ragt die Befestigungsschiene 50 zwischen benachbart zueinander angeordnete lösbar zu befestigende Elemente 3. Bei der Montage der lösbar zu befestigenden Elemente 3 an den Montageschienen 4' kann die Befestigungsschiene 50 zur Ausrichtung dienen. Wie Fig. 12 auch zeigt, ist eine Rückseite 59 der lösbar zu befestigenden Elemente 3 bündig am Schienenrücken 5 angeordnet. Die Rückseite 59 ist die der Tragstruktur 2 zugewandte Seite. Die Rückseite 59 liegt am Schienenrücken 5 an. Dadurch wird eine geringe Bautiefe der Anordnung erreicht. Dadurch, dass der Befestigungswinkel 24 um mehr als 90° umgebogen ist, sind die Montageschienen 4' zusätzlich in Richtung auf die Tragstruktur 2 versetzt angeordnet.

Die Fig. 13, 14 und 15 zeigen schematisch Ausführungsbeispiele von Befestigungseinrichtungen, die unterschiedliche Gestaltungen von Justageeinrichtungen aufweisen. Fig. 13 zeigt eine Befestigungseinrichtung 60, die einen ersten Befestigungswinkel 61 und einen zweiten Befestigungswinkel 62 umfasst. Der erste Befestigungswinkel 61 ist über eine Längsöffnung 25 und ein nicht gezeigtes Befestigungselement an der Montageschiene 4 fixiert. Über die Längsöffnung 25 wird eine Justage in seitlicher Richtung x ermöglicht. Der Befestigungswinkel 61 besitzt in Tiefenrichtung z ausgerichtete Längsöffnungen 30, durch die nicht gezeigte Befestigungselemente ragen. An den Längsöffnungen 30 wird ein zweiter Befestigungswinkel 62 fixiert. Zur Fixierung weist der zweite Befestigungswinkel 62 Befestigungsöffnungen 63 auf, die im Ausführungsbeispiel als runde Bohrungen ausgeführt sind, durch die ein entsprechendes Befestigungselement ragen kann.

Bei dem in Fig. 14 gezeigten Ausführungsbeispiel einer Befestigungseinrichtung 65 ist ein erster Befestigungswinkel 66 vorgesehen, der eine Längsöffnung 25 zur Justage gegenüber der Montageschiene 4 besitzt. Der Befestigungswinkel 66 ist an einer Befestigungsöffnung 68 mit einem Befestigungswinkel 67 verbunden. Der Befestigungswinkel 67 besitzt eine Längsöffnung 30, die zur Justage in Tiefenrichtung z dient.

Bei der in Fig. 15 gezeigten Befestigungseinrichtung 70 ist eine Befestigungsplatte 72 vorgesehen, die eine Längsöffnung 25 zur Justage in seitlicher Richtung x besitzt. An der Befestigungsplatte 62 ist ein Gewindebolzen 73 fixiert, der in eine Gewindehülse 74 an einer Befestigungsplatte 75 ragt. Durch Einschrauben des Gewindebolzens 73 in die Gewindehülse 64 ist eine Justage in Tiefenrichtung z möglich. Der Gewindebolzen 73 und die Gewindehülse 74 bilden eine Justageeinrichtung 71.

Fig. 16 zeigt ein Ausführungsbeispiel eines Montagesystems 1, das über zwei L-Träger 79 an einer Tragstruktur 2 festgelegt ist. Wie Fig. 16 auch zeigt, besitzen die L-Träger 79 jeweils eine Befestigungsöffnung 84 zur Fixierung an der Tragstruktur 2. Die Befestigungsöffnungen 84 können als Langlöcher ausgebildet sein, so dass die Position der L-Träger 79 gegenüber der Tragstruktur 2 justierbar ist. An jedem L-Träger 79 ist eine Befestigungseinrichtung 80 angeordnet, die eine Montageschiene 4' trägt. Die Befestigungseinrichtungen 80 umfassen einen ersten Befestigungswinkel 81, der jeweils an einem L-Träger festgelegt ist. Die Fixierung beider Befestigungswinkel 81 an den zugehörigen L-Träger 79 erfolgt über ein gemeinsames Befestigungselement 83, nämlich eine Befestigungsschraube. Das Befestigungselement 83 ist in eine Befestigungsmutter 86 eingeschraubt. Zwischen dem Befestigungswinkel 81 und dem zugeordneten L-Träger 79 ist jeweils eine Distanzhülse 85 angeordnet, so dass sich eine gute Anlage des Befestigungswinkels 81 am L-Träger 79 ergibt. Die Befestigungseinrichtung 80 umfasst jeweils einen Befestigungswinkel 82, der eine in z-Richtung ausgerichtete Längsöffnung 30 besitzt. Durch die Längsöffnung 30 ragt ein Befestigungselement 26, wie bereits zu den vorangegangenen Ausführungsbeispielen beschrieben. Am zweiten Befestigungswinkel 82 ist ein Befestigungssteg 89 fixiert, der eine Längsöffnung 25 besitzt. Durch die Längsöffnung 25 ragt das Befestigungselement 21, das in einen in der Montageschiene 4' eingeschraubten Nutenstein 23 eingeschraubt ist. In Fig. 16 ist auch erkennbar, dass das Einhängeelement 12 zweiteilig ausgebildet ist. Der Einhängekopf 13 ist über eine Gewindeverbindung 87 mit dem Befestigungsabschnitt 14 verbunden. Der Befestigungsabschnitt 14 ist insbesondere als Gewindehülse ausgebildet, die ein Innengewinde zur Verbindung mit dem Einhängekopf 13 und ein Außengewinde zum Einschrauben in das lösbar zu befestigende Element 3 umfasst.

Auch beim Ausführungsbeispiel nach Fig. 16 ist eine Befestigungsschiene 50 vorgesehen. Beim Ausführungsbeispiel nach Fig. 16 ist die Befestigungsschiene 50 zwischen den beiden L-Trägern 79 festgeschweißt. Wie Fig. 16 auch zeigt, besitzen die lösbar zu befestigenden Elemente 3 benachbart zur Befestigungsschiene 50 Abschrägungen 88, so dass ausreichend Bauraum für die Schweißverbindung bleibt. Die Befestigungsschiene 50 besitzt gegenüber der Vorderseite 15 der lösbar zu befestigenden Elemente einen Versatz a und ist gegenüber den lösbar zu befestigenden Elementen 3 in Richtung auf die Tragstruktur 2 versetzt angeordnet.

Fig. 17 zeigt ein Ausführungsbeispiel eines Montagesystems 1, dessen Gestaltung im Wesentlichen dem in Fig. 3 gezeigten Montagesystem 1 entspricht. Das Montagesystem 1 aus Fig. 17 unterscheidet sich von der Ausführung nach Fig. 3 durch die Fixierung einer Befestigungsschiene 50 am Träger 16. Die Befestigungsschiene 50 ist über eine Justageeinrichtung 90 an dem Träger 16 fixiert. Dadurch kann auch die Position der Befestigungsschiene 50 justiert werden. Im Ausführungsbeispiel ist eine Justage in seitlicher Richtung x vorgesehen. Hierzu ist eine Befestigungsplatte 96 am Träger 16 fixiert, an der die Befestigungsschiene 50 festgelegt ist. Die Befestigungsplatte 96 ist über Befestigungselemente 91, vorzugsweise Befestigungsschrauben, am Träger 16 fixiert. Das Befestigungselement 91 ist in eine Befestigungsmutter 93 eingeschraubt. Zwischen dem Kopf des Befestigungselements 91 und der Befestigungsplatte 96 ist eine Unterlegscheibe 92 angeordnet. Zwischen der Befestigungsmutter 93 und dem Träger 16 ist eine Unterlegscheibe 94 vorgesehen. Die Justageeinrichtung 90 umfasst eine Längsöffnung 95, die in seitlicher Richtung x ausgerichtet ist. Im Ausführungsbeispiel ist die Längsöffnung 95 in der Befestigungsplatte 96 vorgesehen. Dadurch kann die Befestigungsschiene 50 in seitlicher Richtung x justiert werden.

## Patentansprüche

1. Montagesystem zur Montage von lösbar zu befestigenden Elementen (3, 3'), insbesondere Flächenelementen, an einer Tragstruktur (2), insbesondere an einer Wand, wobei das Montagesystem (1) mindestens eine Montageschiene (4, 4'), eine Befestigungseinrichtung (20, 40, 60, 65, 70, 80) zur Befestigung der Montageschiene (4, 4') an der Tragstruktur (2) und ein Einhängesystem (10) zur Fixierung mindestens eines lösbar zu befestigenden Elements (3, 3') an der Montageschiene (4, 4') umfasst, wobei das Einhängesystem (10) mindestens eine Einhängeöffhung (11) und mindestens ein in der Einhängeöffhung (11) einzuhängendes Einhängeelement (12) umfasst, wobei die Montageschiene (4, 4') einen Schienenrücken (5) und einen in Längsrichtung (19) der Montageschiene (4, 4') verlaufenden Längsschlitz (8) besitzt, wobei die Befestigungseinrichtung (20, 40, 60, 65, 70, 80) zur Fixierung der Montageschiene (4, 4') in den Längsschlitz (8) eingreift, wobei die mindestens eine Einhängeöffnung (11) an dem Schienenrücken (5) der Montageschiene (4, 4') angeordnet ist und wobei das mindestens eine Einhängeelement (12) zur Fixierung an dem lösbar zu befestigenden Element (3, 3') vorgesehen ist,
wobei die Befestigungseinrichtung (20, 40, 60, 65, 70, 80) mindestens eine Justageeinrichtung (32, 33, 34) besitzt, wobei die mindestens eine Justageeinrichtung (32, 33) eine Ausrichtung der Montageschiene (4, 4') gegenüber der Tragstruktur (2) in Längsrichtung (19) der Montageschiene (4, 4') und in einer senkrecht zur Längsrichtung (19) der Montageschiene (4, 4') ausgerichteten seitlichen Richtung (x) erlaubt,
**dadurch gekennzeichnet, dass** das Montagesystem (1) mindestens eine Befestigungsschiene (50) umfasst, die einen Schienenrücken (51) und einen Längsschlitz (54) besitzt, wobei die Befestigungsschiene (50) in seitlicher Richtung (x) zwischen benachbarten Montageschienen (4, 4') angeordnet ist und dass die dem Schienenrücken (51) der Befestigungsschiene (50) abgewandte Vorderseite (58) der Befestigungsschiene (50) gegenüber dem Schienenrücken (5) der Montageschiene (4, 4') einen Versatz (f) in Tiefenrichtung (z) aufweist, wobei die Vorderseite (58) der Befestigungsschiene (50) weiter von der Tragstruktur (2) entfernt angeordnet ist als der Schienenrücken (51) der Montageschiene (4, 4').

2. Montagesystem nach Anspruch 1,
**dadurch gekennzeichnet, dass** die mindestens eine Justageeinrichtung (33) eine in seitlicher Richtung (x) verlaufende Längsöffhung (25) aufweist, durch die ein in der Längsöffnung (25) in mehreren Positionen festlegbares Befestigungselement (21) ragt.

3. Montagesystem nach Anspruch 1 oder 2,
**dadurch gekennzeichnet, dass** die mindestens eine Justageeinrichtung (32) ein durch den Längsschlitz (8) der Montageschiene (4, 4') ragendes Befestigungselement (21) besitzt, das in mehreren Positionen an der Montageschiene (4, 4') fixierbar ist.

4. Montagesystem nach einem der Ansprüche 1 bis 3,
**dadurch gekennzeichnet, dass** die mindestens eine Justageeinrichtung (34) eine Ausrichtung der Montageschiene (4) in einer senkrecht zur Hochrichtung (y) und senkrecht zur seitlichen Richtung (x) ausgerichteten Tiefenrichtung (z) erlaubt.

5. Montagesystem nach Anspruch 4,
**dadurch gekennzeichnet, dass** die mindestens eine Justageeinrichtung (34) eine in Tiefenrichtung (z) verlaufende Längsöffnung (30) aufweist, durch die ein in der Längsöffnung (30) in mehreren Positionen festlegbares Befestigungselement (26, 46) ragt.

6. Montagesystem nach einem der Ansprüche 1 bis 5,
**dadurch gekennzeichnet, dass** das Einhängeelement (11) einen Einhängekopf (13) besitzt, der bei in der Einhängeöffhung (11) eingehängtem Einhängeelement (11) im Schieneninneren (9) der Montageschiene (4, 4') angeordnet ist.

7. Montagesystem nach Anspruch 6,
**dadurch gekennzeichnet, dass** die Einhängeöffhung (11) einen Einhängebereich (56) besitzt, dessen in seitlicher Richtung (x) gemessene Breite (b) größer als die in gleicher Richtung gemessene Breite (d) eines Einhängekopfes (13) ist, und dass die Einhängeöffnung (11) einen Haltebereich (57) besitzt, dessen in seitlicher Richtung (x) gemessene Breite (c) kleiner als die Breite (d) des Einhängekopfes (13) ist.

8. Montagesystem nach Anspruch 6 oder 7,
**dadurch gekennzeichnet, dass** die in Tiefenrichtung (z) gemessene Tiefe (t') der Montageschiene (4') weniger als 180 % der Höhe (h) des Einhängekopfes (13) des Einhängeelements (12) beträgt.

9. Montagesystem nach einem der Ansprüche 1 bis 8,
**dadurch gekennzeichnet, dass** die Montageschiene (4, 4') in ihrem Schienenrücken (5) mehrere, in gleichem Abstand (e) zueinander angeordnete Einhängeöffnungen (11) aufweist.

10. Montagesystem nach einem der Ansprüche 1 bis 9,
**dadurch gekennzeichnet, dass** das Montagesystem (1) mindestens einen vertikal an der Tragstruktur (2) zu befestigenden, parallel zur Längsrichtung (19) der Montageschiene (4, 4') ausgerichteten Träger (16, 41, 79) umfasst, an dem vorteilhaft mehrere Befestigungseinrichtungen (20, 40, 60, 65, 70, 80) in vertikalem Abstand zueinander angeordnet sind.

11. Montagesystem nach Anspruch 10,
**dadurch gekennzeichnet, dass** an dem Träger (16, 41, 79) zwei Befestigungseinrichtungen (20, 40, 60, 65, 70, 80) angeordnet sind, an denen jeweils eine Montageschiene (4, 4') gehalten ist, wobei die beiden Montageschienen (4, 4') insbesondere zur Befestigung benachbarter lösbarer zu befestigender Elemente (3) vorgesehen sind.

12. Montagesystem nach einem der Ansprüche 1 bis 11,
**dadurch gekennzeichnet, dass** die Befestigungseinrichtung (20, 40, 60, 65, 70, 80) mindestens einen Befestigungswinkel (24, 61, 62, 81, 82) umfasst, der mindestens eine Längsöffnung (25, 30) einer Justageeinrichtung (33, 34) besitzt.

13. Montagesystem nach einem der Ansprüche 1 bis 12,
**dadurch gekennzeichnet, dass** das Montagesystem (1) mindestens einen vertikal an der Tragstruktur (2) zu befestigenden, parallel zur Längsrichtung (19) der Montageschiene (4, 4') ausgerichteten Träger (16, 41, 79) umfasst und dass die Befestigungsschiene (50) an dem Träger (16, 41, 79) festgelegt ist.

14. Montagesystem nach Anspruch 13,
**dadurch gekennzeichnet, dass** die Befestigungsschiene (50) über eine Justageeinrichtung (90) an dem Träger (16) festgelegt ist, die eine Justage der Position der Befestigungsschiene (50) gegenüber dem Träger (16) in mindestens einer Richtung (x) erlaubt.

## Claims

1. Mounting system for mounting elements (3, 3'), in particular planar element, to be secured releasably, on a support structure (2), in particular a wall, wherein the mounting system (1) comprises at least one mounting rail (4, 4'), a fastening device (20, 40, 60, 65, 70, 80) for fastening the mounting rail (4, 4') to the support structure (2) and a hook-in system (10) for fixing at least one element (3, 3') to be secured releasably to the mounting rail (4, 4'), wherein the hook-in system (10) has at least one hook-in opening (11) and at least one hook-in element (12) to be hooked into the hook-in opening (11), wherein the mounting rail (4, 4') has a rail back (5) and a longitudinal slot (8) extending in the longitudinal direction (19) of the mounting rail (4, 4'), wherein the fastening device (20, 40, 60, 65, 70, 80) engages with the longitudinal slot (8) to fix the mounting rail (4, 4'), wherein the at least one hook-in opening (11) is located at the rail back (5) of the mounting rail (4, 4'), and wherein the at least one hook-in element (12) is provided for fixing to the element (3, 3') to be secured releasably,
wherein the fastening device (20, 40, 60, 65, 70, 80) has at least one adjusting device (32, 33, 34), wherein the at least one adjusting device (32, 33) permits an alignment of the mounting rail (4, 4') with respect to the support structure (2) in the longitudinal direction (19) of the mounting rail (4, 4') and in a lateral direction (x) oriented perpendicularly to the longitudinal direction (19) of the mounting rail (4, 4'),
**characterised in that** the mounting system (1) comprises at least one fastening rail (50) having a rail back (51) and a longitudinal slot (54), wherein the fastening rail (50) is located in the lateral direction (x) between adjacent mounting rails (4, 4'), and **in that** the front side (58) of the fastening rail (50), which is remote from the rail back (51) of the fastening rail (50), has an offset (f) in the depth direction (z) with respect to the rail back (5) of the mounting rail (4, 4'), wherein the front side (58) of the fastening rail (50) is farther away from the support structure (2) than the rail back (5) of the mounting rail (4, 4').

2. Mounting system according to claim 1,
**characterised in that** the at least one adjusting device (33) has a longitudinal opening (25), which extends in the lateral direction (x) and through which a fastening element (21), which can be fixed in several positions in the longitudinal opening (25), projects.

3. Mounting system according to claim 1 or 2,
**characterised in that** the at least one adjusting device (32) has a fastening element (21), which projects through the longitudinal slot (8) of the mounting rail (4, 4') and can be fixed in several positions on the mounting rail (4, 4').

4. Mounting system according to any of claims 1 to 3,
**characterised in that** the at least one adjusting device (34) permits an orientation of the mounting rail (4) in a depth direction (z), which is perpendicular to the vertical direction (y) and perpendicular to the lateral direction (x).

5. Mounting system according to claim 4,
**characterised in that** the at least one adjusting device (34) has a longitudinal opening (30), which extends in the depth direction (z) and through which a fastening element (26, 46), which can be fixed in several positions in the longitudinal opening (30), projects.

6. Mounting system according to any of claims 1 to 5,
**characterised in that** the hook-in element (12) has a hook-in head (13), which is located in the rail interior (9) of the mounting rail (4, 4') when the hook-in element (12) is hooked into the hook-in opening (11).

7. Mounting system according to claim 6,
**characterised in that** the hook-in opening (11) has a hook-in region (56), the width (b) of which as measured in the lateral direction (x) is greater than the width (d) of a hook-in head (13) as measured in the same direction, and **in that** the hook-in opening (11) has a holding region (57), the width (c) of which as measured in the lateral direction (x) is less than the width (d) of the hook-in head (13).

8. Mounting system according to claim 6 or 7,
**characterised in that** the depth (t') of the mounting rail (4') as measured in the depth direction (z) is less than 180% of the height (h) of the hook-in head (13) of the hook-in element (12).

9. Mounting system according to any of claims 1 to 8,
**characterised in that** the mounting rail (4, 4') has a plurality of hook-in openings (11) arranged with equal spacing (e) in its rail back (5).

10. Mounting system according to any of claims 1 to 9,
**characterised in that** the mounting system (1) comprises at least one bracket (16, 41, 79), which can be fastened vertically to the support structure (2) and is oriented parallel to the longitudinal direction (19) of the mounting rail (4, 4'), and at which several fastening devices (20, 40, 60, 65, 70, 80) are advantageously arranged with vertical spacing.

11. Mounting system according to claim 10,
**characterised in that** two fastening devices (20, 40, 60, 65, 70, 80), at each of which a mounting rail (4, 4') is held, are arranged at the bracket (16, 41, 79), wherein the two mounting rails (4, 4') are in particular provided to secure adjacent elements (3) to be secured releasably.

12. Mounting system according to any of claims 1 to 11,
**characterised in that** the fastening device (20, 40, 60, 65, 70, 80) comprises at least one fastening angle (24, 61, 62, 81, 82), which has at least one longitudinal opening (25, 30) of an adjusting device (33, 34).

13. Mounting system according to any of claims 1 to 12,
**characterised in that** the mounting system (1) comprises at least one bracket (16, 41, 79), which can be fastened vertically to the support structure (2) and is oriented parallel to the longitudinal direction (19) of the mounting rail (4, 4'), and **in that** the mounting rail (50) is fixed to the bracket (16, 41, 79).

14. Mounting system according to claim 13,
**characterised in that** the mounting rail (50) is fixed to the bracket (16) by way of an adjusting device (90), which permits an adjustment of the position of the mounting rail (50) with respect to the bracket (16) in at least one direction (x).

## Revendications

1. Système de montage pour monter sur une structure porteuse (2), en particulier un mur, des éléments (3, 3'), en particulier des éléments de surface, à fixer de manière amovible, dans lequel le système de montage (1) comprend au moins un rail de montage (4, 4'), un dispositif de fixation (20, 40, 60, 65, 70, 80) pour fixer le rail de montage (4, 4') à la structure porteuse (2), et un système d'accrochage (10) pour fixer au rail de montage (4, 4') au moins un élément (3, 3') à fixer de manière amovible, dans lequel le système d'accrochage (10) comprend au moins une ouverture d'accrochage (11) et au moins un élément d'accrochage (12) à accrocher dans l'ouverture d'accrochage (11), dans lequel le rail de montage (4, 4') a un dos de rail (5) et une fente longitudinale (8) s'étendant dans la direction longitudinale (19) du rail de montage (4, 4'), dans lequel le dispositif de fixation (20, 40, 60, 65, 70, 80) pour la fixation du rail de montage (4, 4') vient en prise dans la fente longitudinale (8), dans lequel la au moins une ouverture d'accrochage (11) est disposée sur le dos de rail (5) du rail de montage (4, 4'), et dans lequel le au moins un élément d'accrochage (12) est prévu pour la fixation à l'élément (3, 3') à fixer de manière amovible,
dans lequel le dispositif de fixation (20, 40, 60, 65, 70, 80) a au moins un dispositif d'ajustement (32, 33, 34), dans lequel le au moins un dispositif d'ajustement (32, 33) permet une orientation du rail de montage (4, 4') par rapport à la structure porteuse (2) dans la direction longitudinale (19) du rail de montage (4, 4') et dans une direction latérale (x) orientée perpendiculairement à la direction longitudinale (19) du rail de montage (4, 4'),
**caractérisé en ce que** le système de montage (1) comprend au moins un rail de fixation (50) qui a un dos de rail (51) et une fente longitudinale (54), dans lequel le rail de fixation (50) est disposé dans la direction longitudinale (x) entre des rails de montage (4, 4') voisins, et **en ce que** le côté avant (58) du rail de fixation (50) opposé au dos de rail (51) du rail de fixation (50) présente par rapport au dos de rail (5) du rail de montage (4, 4') un décalage (f) dans la direction de la profondeur (z), dans lequel le côté avant (58) du rail de fixation (50) est plus éloigné de la structure porteuse (2) que le dos de rail (51) du rail de fixation (4, 4').

2. Système de montage selon la revendication 1,
**caractérisé en ce que** le au moins un dispositif d'ajustement (33) présente une ouverture longitudinale (25) s'étendant dans la direction latérale (x), à travers laquelle dépasse un élément de fixation (21) apte à être immobilisé dans plusieurs positions dans l'ouverture longitudinale (25).

3. Système de montage selon la revendication 1 ou 2,
**caractérisé en ce que** le au moins un dispositif d'ajustement (32) a un élément de fixation (21) dépassant à travers la fente longitudinale (8) du rail de montage (4, 4'), qui est apte à être fixé au rail de montage (4, 4') dans plusieurs positions.

4. Système de montage selon l'une des revendications 1 à 3,
**caractérisé en ce que** le au moins un dispositif d'ajustement (34) permet une orientation du rail de montage (4) dans une direction de profondeur (z) orientée perpendiculairement à la direction de hauteur (y) et perpendiculairement à la direction latérale (x).

5. Système de montage selon la revendication 4,
**caractérisé en ce que** le au moins un dispositif d'ajustement (34) présente une ouverture longitudinale (30) s'étendant dans la direction de profondeur (z), à travers laquelle dépasse un élément de fixation (26, 46) apte à être immobilisé dans plusieurs positions dans l'ouverture longitudinale (30).

6. Système de montage selon l'une des revendications 1 à 5,
**caractérisé en ce que** l'élément d'accrochage (11) a une tête d'accrochage (13) qui, quand l'élément d'accrochage (11) est accroché dans l'ouverture d'accrochage (11), est disposée dans l'intérieur (9) du rail de montage (4, 4').

7. Système de montage selon la revendication 6,
**caractérisé en ce que** l'ouverture d'accrochage (11) a une zone d'accrochage (56) dont la largeur (b) mesurée dans la direction latérale (x) est plus grande que la largeur (d), mesurée dans la même direction, d'une tête d'accrochage (13), et **en ce que** l'ouverture d'accrochage (11) a une zone de retenue (57) dont la largeur (c) mesurée dans la direction latérale (x) est plus petite que la largeur (d) de la tête d'accrochage (13).

8. Système de montage selon la revendication 6 ou 7,
**caractérisé en ce que** la profondeur (t'), mesurée dans la direction de profondeur (z), du rail de montage (4') représente moins de 180 % de la hauteur (h) de la tête d'accrochage (13) de l'élément d'accrochage (12).

9. Système de montage selon l'une des revendications 1 à 8,
**caractérisé en ce que** le rail de montage (4, 4') présente dans son dos de rail (5) plusieurs ouvertures d'accrochage (11) disposées avec le même écartement (e).

10. Système de montage selon l'une des revendications 1 à 9,
**caractérisé en ce que** le système de montage (1) comprend au moins un support (16, 41, 79) à fixer verticalement à la structure porteuse (2) et orienté parallèlement à la direction longitudinale (19) du rail de montage (4, 4'), sur lequel plusieurs dispositifs de fixation (20, 40, 60, 65, 70, 80) sont disposés avantageusement avec un écartement vertical.

11. Système de montage selon la revendication 10,
**caractérisé en ce qu'**il est prévu sur le support (16, 41, 79) deux dispositifs de fixation (20, 40, 60, 65, 70, 80) sur chacun desquels est retenu un rail de montage (4, 4'), dans lequel les deux rails de montage (4, 4') sont prévus en particulier pour fixer des éléments (3) voisins à fixer de manière amovible.

12. Système de montage selon l'une des revendications 1 à 11,
**caractérisé en ce que** le dispositif de fixation (20, 40, 60, 65, 70, 80) comprend au moins une équerre de fixation (24, 61, 62, 81, 82) qui a au moins une ouverture longitudinale (25, 30) d'un dispositif d'ajustement (33, 34).

13. Système de montage selon l'une des revendications 1 à 12,
**caractérisé en ce que** le système de montage (1) comprend au moins un support (16, 41, 79) à fixer verticalement à la structure porteuse (2) et orienté parallèlement à la direction longitudinale (19) du rail de montage (4, 4'), et **en ce que** le rail de fixation (50) est immobilisé sur le support (16, 41, 79).

14. Système de montage selon la revendication 13,
**caractérisé en ce que** le rail de fixation (50) est immobilisé sur le support (16) par un dispositif d'ajustement (90) qui permet un ajustement de la position du rail de fixation (50) par rapport au support (16) dans au moins une direction (x).
